# EUROPÄISCHE PATENTSCHRIFT

(11) **EP 0 997 420 B1**
(45) Veröffentlichungstag und Bekanntmachung des Hinweises auf die Patenterteilung: **14.04.2004**
(21) Anmeldenummer: 99120599.8
(22) Anmeldetag: 16.10.1999
(51) Int. Cl.: B65H 31/20, B65H 31/32, B65H 31/30

(54) **Vorrichtung zum Bilden und Abfördern von Bogenstapeln**
Device for forming and removing sheet stacks
Dispositif pour former et enlever des piles de feuilles

(30) Priorität: 29.10.1998 DE 19849859
(43) Veröffentlichungstag der Anmeldung: 03.05.2000
(73) Patentinhaber: E.C.H. WILL GmbH, D-22529 Hamburg (DE)
(72) Erfinder: Wolf, Wolfram, 25485 Bilsen (DE)
(74) Vertreter: Herrmann, Günther

(56) Entgegenhaltungen:
- EP-A- 0 798 252
- DE-A- 3 601 294
- US-A- 4 436 472

## Beschreibung

Die Erfindung betrifft eine Vorrichtung zum Bilden und Abfördern von Bogenstapeln in bzw. aus einer Stapelablage, mit einer Sammelbox, die von vorderen und hinteren, auf die Formatlänge der Bogenstapel einstellbaren Stapelanschlägen begrenzt ist, sowie mit einer Bogen zuführenden Transportbahn, die mit einer höhenverfahrbaren Plattform korrespondiert, welche in Form eines Trennrechens synchron mit der Abzugsbewegung einer Stapelentnahmevorrichtung in Bogentransportrichtung in die Stapelablage vorbewegbar ist.

Bei Vorrichtungen der eingangs bezeichneten Art, wie sie beispielsweise durch die US 4 436 472 A bekannt geworden sind und üblicherweise in mehrbahniger bzw. mehrnutziger Anordnung mit zahlreichen nebeneinander angeordneten Stapelablagen zur Bildung aufeinanderfolgender Stapelreihen konzipiert werden, werden hinsichtlich einer leistungsorientierten, das Bogenmaterial schonenden und exakt ausrichtenden sowie formatflexibel anpassbaren Arbeitsweise hohe Anforderungen an die zusammenwirkenden Maschinenkomponenten gestellt.

Der Erfindung liegt die Aufgabe zugrunde, Maßnahmen zur Optimierung des allen Einzelforderungen gerecht werdenden Arbeitsergebnisses zu treffen.

Diese Aufgabe wird erfindungsgemäß dadurch gelöst, dass die hinteren Stapelanschläge, die Plattform und die als Bänderbahn ausgebildete Transportbahn an einem gemeinsamen, längs der Bogentransportrichtung verstellbaren Schlitten angeordnet sind. Auf diese Weise können mit einer einzigen Einstellbewegung des Schlittens alle beteiligten Komponenten nachgeführt werden.

Um im Zuge der Bogenansammlung bei der Stapelbildung stets gleiche Abwurfbedingungen zwischen der Transportbahn und der Stapelablage zu gewährleisten ist außerdem vorgesehen, dass die vertikal definiert zueinander beabstandete Plattform und Transportbahn gemeinsam auf- und abbewegbar sind. Auf diese Weise ist sowohl bei der Stapelbildung eines neuen Stapels als auch beim Stapelwechsel eine immer gleiche Abwurfhöhe der in geschuppter Formation zugeführten Bogen sichergestellt.

Eine kompakte, sowohl die einwandfreie Stapelbildung als auch die Formatanpassung erleichternde Baueinheit wird nach einem weiteren Vorschlag dadurch erhalten, daß der Schlitten längs verfahrbar an einem relativ zur Sammelbox höhenverfahrbaren Schlittenträger angeordnet ist.
Um auch die Bewegung der Plattform exakt an die jeweilige Formateinstellung anpassen zu können, wird außerdem vorgeschlagen, dass die Plattform relativ zum Schlitten mit einem entsprechend dem Abstand zwischen hinteren und vorderen Stapelanschlägen angepassten verkürzten oder verlängerten Längshub verschiebbar ist.
Eine zusätzliche Vereinfachung und Erleichterung der Querformat-Einstellung wird gemäß einer Weiterbildung dadurch erreicht, dass die Sammelbox eine mit Stützrechen bestückte austauschbare Bodenleiste aufweist, welche mit in Querführungen verstellbaren und arretierbaren seitlichen Stapelanschlägen versehen ist.

Der mit der Erfindung erzielte Vorteil besteht darin, dass durch die Formateinstellung der hinteren Stapelanschläge die auf der Gegenseite zwischen der Stapelablage und in kürzestmöglichem Abstand nachgeordneten Quertransportmitteln hinund herfahrende Stapelentnahmevorrichtung immer einen kürzestmöglichen Längshub ausführen kann, wodurch eine optimale Förderleistung gewährleistet ist. Zudem wird durch die formatabhängig voreinstellbaren seitlichen Stapelanschläge an komplett bereitstehenden, schnell auswechselbaren Bodenplattformen der Sammelbox die Wirtschaftlichkeit weiter verbessert.
Durch alle mit einer einzigen Schlittenbewegung formatabhängig einstellbaren Bogenführungs- und Stapelbildungskomponenten wird der Zeitaufwand für eine Umrüstung minimiert.

Die Erfindung wird nachfolgend anhand eines in der Zeichnung dargestellten Ausführungsbeispiels näher erläutert.

Hierbei zeigen:
- Figuren 1a - 1d: den Aufbau und unterschiedliche Arbeitsstellungen einer Vorrichtung zum Aufbau und zur Abförderung von Papierstapeln,
- Figuren 2a und 2b: unterschiedliche Arbeitsstellungen der Vorrichtung mit einer alternativen Formateinstellung,
- Figur 3: eine Seitenansicht eines Teils der Bodenplattform einer Sammelbox und
- Figur 4: eine Draufsicht auf die Bodenplattform gemäß Figur 3.

Die Vorrichtung weist gemäß Figur 1 eine Stapelablage 1 zum Ansammeln von Papierbogen 2 zu Bogenstapeln 3 auf, die in zahlreiche, senkrecht zur Zeichenebene hintereinander liegenden Sammelboxen 4 unterteilt ist und welcher - bezogen auf die Bogen- bzw. Stapeltransportrichtung (Pfeil 6) - stromauf eine als Bänderbahn ausgebildete Transportbahn 7 für in geschuppter Formation zugeführte Papierbogen 2 sowie stromab eine als Zangengreifer 5 ausgebildete Stapelentnahmevorrichtung 8 mit anschließenden Quertransportmitteln 9 zugeordnet sind, die heb- und senkbare Transportriemen 11 mit integrierten Lufttischsegmenten 12 aufweisen.
Die Stapelablage 1 ist von vorderen Stapelanschlägen 13 und hinteren Stapelanschlägen 14 begrenzt, von denen erstere aus einer Anschlagstellung gemäß Figur 1 b in eine Außerbetriebsstellung gemäß Figur 1 a verschwenkbar sind.
Die hinteren Stapelanschläge 14 sind an einem in Richtung des Doppelpfeils 15 verschiebbaren Schlitten 16 befestigt, an welchem zusätzlich auch die Transportbahn 7 sowie in Längsrichtung relativ zum Schlitten 16 mit veränderbarem Hub verschiebbar eine als Trennrechen ausgebildete Plattform 17 angeordnet sind.

Das Abwurfende 18 der Transportbahn 7 weist einen definierten Abstand zur Plattform 17 auf.
Der Schlitten 16 ist wiederum verschiebbar an einem in Richtung des Doppelpfeils 19 höhenverfahrbaren Schlittenträger 21 angeordnet.
Die Sammelbox 4 ist mit einer Bodenplattform 22 ausgestattet, welche gemäß den Figuren 3 und 4 mit zahlreichen parallelen Stützrechen 23 bestückt ist, die an einer Bodenleiste 24 befestigt sind, welche außerdem in Querführungen 26 formatabhängig einstellbare und festsetzbare seitliche Stapelanschläge 27 trägt, wozu entsprechende Abstandshalter 28 eingefügt sind.
Die Bodenplattformen 22 werden mit formatabhängig voreingestellten seitlichen Stapelanschlägen 27 als komplette Austauschgruppe bereitgehalten.

Die Arbeitsweise der Vorrichtung ist gemäß den Figuren 1a bis 1d wie folgt: Gemäß Figur 1 a wird ein aus einer definierten Anzahl angesammelter Papierbogen 2 gebildeter Bogenstapel 3 nach dem Wegschwenken des vorderen Stapelanschlags 13 durch den Zangengreifer 5 der Stapelentnahmevorrichtung 8 erfaßt und in Förderrichtung 6 aus der Stapelablage 1 heraus auf die Quertransportmittel 9 überführt, welche den Bogenstapel gemäß Figur 1b wahlweise in die senkrecht zur Zeichenebene verlaufenden, durch die Pfeilsymbole 29 bzw. 31 gekennzeichneten Richtungen abfördem.
Synchron mit der Überführungsbewegung der Stapelentnahmevorrichtung 8 folgt die aus Stabreihen bestehende Plattform 17 der Rückseite des Bogenstapels 3 bis zum Anschlag an den wieder in die Anschlagstellung zurückbewegten Stapelanschlag 13, wobei die permanent geschuppt zugeführten Papierbogen 2 gleichzeitig ohne Unterbrechung auf die Plattform 17 überführt werden.
Durch Herunterfahren des Schlittenträgers 21 in Richtung des Doppelpfeils 19 gemäß Figur 1c wird die Plattform 17 bis auf die Bodenplattform 22 der Stapelablage 1 oder gegebenenfalls bis unter deren Niveau abgesenkt und gemäß Figur 1d aus der Stapelablage 1 in die Ausgangsstellung zurückgezogen, so daß der neue Bogenstapel 3 von der Bodenplattform 22 übernommen wird.
Durch die anschließende Aufwärtsbewegung des Schlittenträgers 21 in Richtung des Doppelpfeils 19 wird das Abwurfende 18 der Transportbahn 7 in dem Maße angehoben wie die Stapelhöhe des Bogenstapels 3 zunimmt, so daß immer eine gleichbleibende Abwurfhöhe für die Papierbogen 2 gewährleistet bleibt.

Für eine gemäß den Figuren 2a und 2b vorgenommene Formatverstellung werden durch Einwärtsverschiebung des Schlittens 16 in Richtung des Doppelpfeils 15 der hintere Stapelanschlag 14 sowie das Abwurfende 18 der Transportbahn 7 und die Plattform 17 abstandsvermindernd auf den vorderen Stapelanschlag 13 zubewegt. Eine Anpassung des Querformats senkrecht zur Zeichenebene erfolgt durch Austausch der Bodenplattform 22 gegen eine bereitstehende, mit entsprechend voreingestellten seitlichen Stapelanschlägen 27 bestückte Ersatz-Bodenplattform.

Der Längshub der Plattform 17 wird entsprechend der Längsverkürzung der Stapelablage 1 angepaßt, während der Längshub der Stapelentnahmevorrichtung 8 durch die stets gleichbleibende Hubbegrenzung am vorderen Stapelanschlag 13 im wesentlichen unverändert bleibt, bei der beschriebenen Formatverstellung wegen des kleineren Bogenformats sogar verkürzt wird.

## Patentansprüche

1. Vorrichtung zum Bilden und Abfördern von Bogenstapeln (3) in bzw. aus einer Stapelablage (1), mit einer Sammelbox (4), die von vorderen und hinteren, auf die Formatlänge der Bogenstapel einstellbaren Stapelanschlägen (13 bzw. 14) begrenzt ist, sowie mit einer Bogen (2) zuführenden Transportbahn (7), die mit einer höhenverfahrbaren Plattform (17) korrespondiert, welche in Form eines Trennrechens synchron mit der Abzugsbewegung einer Stapelentnahmevorrichtung (8) in Bogentransportrichtung (6) in die Stapelablage (1) vorbewegbar ist, **dadurch gekennzeichnet, dass** die hinteren Stapelanschläge (14), die Plattform (17) und die als Bänderbahn ausgebildete Transportbahn (7) an einem gemeinsamen, längs der Bogentransportrichtung (6) verstellbaren Schlitten (16) angeordnet sind.

2. Vorrichtung nach Anspruch 1, **dadurch gekennzeichnet, dass** die vertikal definiert zueinander beabstandete Plattform (17) und Transportbahn (7) gemeinsam auf und ab bewegbar sind.

3. Vorrichtung nach Anspruch 1, **dadurch gekennzeichnet, daß** der Schlitten (16) längsverfahrbar an einem relativ zur Sammelbox (4) höhenverfahrbaren Schlittenträger (21) angeordnet ist.

4. Vorrichtung nach Anspruch 1, **dadurch gekennzeichnet, dass** die Plattform (17) relativ zum Schlitten (16) mit einem entsprechend dem Abstand zwischen hinteren und vorderen Stapelanschlägen (14 bzw. 13) angepassten verkürzten oder verlängerten Längshub verschiebbar ist.

5. Vorrichtung nach einem der Ansprüche 1 bis 4, **dadurch gekennzeichnet, dass** die Sammelbox (4) eine mit Stützrechen (23) bestückte austauschbare Bodenleiste (24) aufweist, welche mit in Querführungen (26) verstellbaren und arretierbaren seitlichen Stapelanschlägen (27) versehen ist.

## Claims

1. Apparatus for forming and removing sheet stacks (3) in and/or from a stack tray (1), comprising a collecting box (4), which is delimited by front and rear stack stops (13 and 14 respectively) adjustable to the format length of the sheet stacks, as well as a transfer path (7) for feeding sheets (2), which corresponds with a vertically movable platform (17), which in the form of a separating rake is advanceable in synchronism with the withdrawal motion of a stack removal apparatus (8) in sheet transfer direction (6) into the stack tray (1), **characterized in that** the rear stack stops (14), the platform (17) and the transfer path (7) designed as a belt path are disposed on a common slide (16), which is displaceable in sheet transfer direction (6).

2. Apparatus according to claim 1, **characterized in that** the platform (17) and transfer path (7), which are vertically spaced apart from one another in a defined manner, are jointly movable up and down.

3. Apparatus according to claim 1, **characterized in that** the slide (16) is disposed in a longitudinally movable manner on a slide carrier (21), which is movable vertically relative to the collecting box (4).

4. Apparatus according to claim 1, **characterized in that** the platform (17) is displaceable relative to the slide (16) by a shortened or lengthened longitudinal stroke adapted in accordance with the distance between rear and front stack stops (14 and 13 respectively).

5. Apparatus according to one of claims 1 to 4, **characterized in that** the collecting box (4) comprises an exchangeable bottom rail (24), which is equipped with support rakes (23) and provided with lateral stack stops (27), which are adjustable and arrestable in transverse guides (26).

## Revendications

1. Dispositif pour former et évacuer des piles de feuilles (3) dans ou hors d'un dépôt de piles (1), équipé d'un boîtier collecteur (4), qui est délimité par des butées de pile avant et arrière (13 et 14), réglables à la longueur de format des piles de feuilles, et d'une voie de transport (7) amenant des feuilles (2), laquelle correspond à une plate-forme (17) déplaçable en hauteur, qui peut être avancée sous la forme d'un râteau de séparation de façon synchrone avec le mouvement d'extraction d'un dispositif d'enlèvement de pile (8), dans la direction de transport de feuille (6), dans le dépôt de pile (1), **caractérisé en ce que** les butées de pile arrière (14), la plate-forme (17) et la voie de transport (7) conçue comme une voie à bandes sont disposées sur un chariot (16) commun, ajustable dans le sens de la direction de transport de feuille (6).

2. Dispositif selon la revendication 1, **caractérisé en ce que** la plate-forme (17) et la voie de transport (7), espacées l'une de l'autre d'une distance définie dans le sens vertical, peuvent être déplacées ensemble vers le haut et vers le bas.

3. Dispositif selon la revendication 1, **caractérisé en ce que** le chariot (16) est monté déplaçable en direction longitudinale sur un support de chariot (21) déplaçable en hauteur par rapport au boîtier collecteur (4).

4. Dispositif selon la revendication 1, **caractérisé en ce que** la plate-forme (17) peut être déplacée par rapport au chariot (16) avec une course longitudinale réduite ou allongée, adaptée en fonction de la distance entre les butées de pile arrière et les butées de pile avant (14 et 13).

5. Dispositif selon l'une des revendications 1 à 4, **caractérisé en ce que** le boîtier collecteur (4) présente une baguette de fond (24) interchangeable, munie d'un râteau de support (23), qui est pourvue de butées de pile latérales (27), ajustables et blocables dans des guides transversaux (26).
